# EUROPÄISCHE PATENTSCHRIFT

(11) **EP 1 300 315 B1**
(45) Veröffentlichungstag und Bekanntmachung des Hinweises auf die Patenterteilung: **03.01.2007**
(21) Anmeldenummer: 02022168.5
(22) Anmeldetag: 03.10.2002
(51) Int. Cl.: B61G 5/08

(54) **Kupplungsanordnung für Schienenfahrzeuge**
Coupling arrangement for railway vehicles
Système d'attelage pour véhicules ferroviaires

(30) Priorität: 04.10.2001 CH 18272001
(43) Veröffentlichungstag der Anmeldung: 09.04.2003
(73) Patentinhaber: Schwab Verkehrstechnik AG, 8207 Schaffhausen (CH)
(72) Erfinder: Fassbind, Mike, CH-8248 Uhwiesen (CH)
(74) Vertreter: Rottmann, Maximilian

(56) Entgegenhaltungen:
- US-A- 1 403 657

## Beschreibung

Die Erfindung betrifft eine Kupplungsanordnung für Schienenfahrzeuge nach dem Oberbegriff des Anspruchs 1.

Bei neueren Kupplungen für Schienenfahrzeuge wird der Kupplungsvorgang vollautomatisch ausgeführt, indem sowohl eine mechanische Kupplung der beiden Kupplungsköpfe wie auch eine Kupplung der Verbindungsleitungen, namentlich auch der pneumatischen Verbindungsleitungen erfolgt.

Ein Problem bei derartigen Kupplungsanordnungen für Schienenfahrzeuge besteht darin, dass innerhalb der schräg verlaufenden Kupplungsfläche des Kupplungskopfs keine vorstehenden Anschlusselemente zum Verbinden der Anschlussleitungen vorgesehen werden sollten, da diese beim Kupplungsvorgang abgeschert oder zumindest beschädigt würden. Aus diesem Grund sind bei Kupplungsanordnungen, die eine schräg verlaufende Kupplungsfläche aufweisen, die pneumatischen Anschlussleitungen bis anhin mehrheitlich auf der Seite des Kupplungskopfs angeordnet. Die Kupplung der beiden pneumatischen Anschlussleitungen erfolgt dabei zumeist mechanisch. Da eine derartige Anordnung relativ viel Platz benötigt, wird der Kupplungskopf dadurch unerwünscht gross und kompliziert.

Aus der US 1,403,657 ist eine Kupplungsanordnung für Schienenfahrzeuge bekannt, deren Kupplungskopf mit einer zweiteiligen Kupplungsfläche versehen ist. Die hintere dem Schienenfahrzeug zugewandte Kupplungsfläche verläuft quer zur Längsmittenachse des Kupplungskopfs, während die vordere Kupplungsfläche an einem exponierten und nach vorne abstehenden, hakenartigen Kopfteil angeordnet ist und schräg zur Längsmittenachse des Kupplungskopfs verläuft. Die hintere Kupplungsfläche ist mit einer Ausnehmung versehen, in die der vordere, exponierte Kopfteil der Gegenkupplung beim Kupplungsvorgang eingreift. Der jeweilige Kupplungskopf ist mit einem Sicherungsbügel versehen, der dem Verriegeln des Kopfteils der Gegenkupplung dient. Zum pneumatischen Verbinden der jeweiligen Versorgungsleitung ist eine Ventilanordnung vorgesehen, die mit einem sich weitgehend innerhalb des Kupplungskopfs erstreckenden Stab versehen ist, der den Kupplungskopf endseitig überragt. Innerhalb des Kupplungskopfs ist am Stab selber ein federbelastetes Tellerventil angeordnet, welches die pneumatische Verbindungsleitung im unbelasteten Zustand absperrt. Auf der Vorderseite ist der jeweilige Stab von einem fest eingebauten Dichtring umgeben. Beim Kupplungsvorgang kommen die beiden Dichtringe aneinander zu liegen und das Ende des einen Stabs trifft auf das Ende des anderen, in der Gegenkupplung angeordneten Stabs. Dadurch verschiebt sich der jeweilige Stab nach hinten in den jeweiligen Kupplungskopf hinein und öffnet das Tellerventil, wodurch die pneumatischen Verbindungsleitungen der beiden Kupplungsköpfe miteinander verbunden sind.

Die Aufgabe der vorliegenden Erfindung besteht nun darin, eine gemäss dem Oberbegriff des Anspruchs 1 ausgebildete Kupplungsanordnung für Schienenfahrzeuge vorzuschlagen, die einen kompakt aufgebauten Kupplungskopf aufweist, wobei trotz der schräg verlaufenden Kupplungsfläche ein sicheres und zuverlässiges Kuppeln der pneumatischen Verbindungsleitungen ermöglicht werden soll.

Diese Aufgabe wird durch die im Kennzeichen des Anspruchs 1 angeführten Merkmale gelöst.

Indem das Anschlusselement innerhalb der Kupplungsfläche angeordnet ist, lässt sich ein kompakter Kupplungskopf realisieren. Um zu vermeiden, dass das Kupplungsorgan des Anschlusselements beim Kupplungsvorgang beschädigt wird, wird im weiteren vorgeschlagen, dass sich das Kupplungsorgan im kupplungsbereiten Zustand des Kupplungskopfs in der eingerückten Ruhestellung befindet und/oder mit einem eine abgeschrägte Mantelfläche aufweisenden Kopfteil versehen ist, an welcher das Kupplungsorgan beim Kupplungsvorgang von der Gegenkupplung relativ zur Kupplungsfläche verschiebbar ist. Jede der beiden vorgenannten Massnahmen stellt sicher, dass das Kupplungsorgan beim Kupplungsvorgang nicht durch die Gegenkupplung beschädigt wird, wobei die beiden Massnahmen im Sinne einer zuverlässigen Funktionsweise und im Sinne einer zusätzlichen Sicherheit natürlich auch miteinander kombiniert werden können.

Bevorzugte Ausführungsbeispiele der Kupplungsanordnung sind in den abhängigen Ansprüchen 2 bis 19 umschrieben.

Soll das Kupplungsorgan nach der mechanischen Kupplung des Kupplungskopfs mit der Gegenkupplung pneumatisch von der Ruhe- in die Wirkstellung verschoben werden, wie dies in einem bevorzugten Ausführungsbeispiel umschrieben ist, so wird zum pneumatischen Verschieben des Kupplungsorgans vorzugsweise direkt die Druckluft der Versorgungsleitung verwendet.

Die Erfindung wird nachfolgend anhand von Zeichnungen näher erläutert. In diesen Zeichnungen zeigt:
- Fig. 1: einen Längsschnitt durch ein erstes Ausführungsbeispiel eines Kupplungskopfs einer Kupplungsanordnung;
- Fig. 2 bis 4: den Kupplungskopf gemäss Fig. 1 zusammen mit einem Teil der Gegenkupplung in verschiedenen Phasen während des Kupplungsvorgangs, wobei beide Kupplungsköpfe mit Druckluft versorgt sind;
- Fig. 5 bis 7: den Kupplungskopf gemäss Fig. 1 zusammen mit einem Teil der Gegenkupplung in verschiedenen Phasen während des Entkupplungsvorgangs;
- Fig. 8 bis 10: den Kupplungskopf gemäss Fig. 1 zusammen mit einem Teil der Gegenkupplung in verschiedenen Phasen während des Kupplungsvorgangs, wobei nur der eine Kupplungskopf mit Druckluft versorgt ist;
- Fig. 11 und 12: ein ungewolltes Trennen der Kupplungsköpfe, und
- Fig. 13: einen Kupplungskopf mit einem alternativen Ausführungsbeispiel eines Kupplungsorgans.

Anhand der Fig. 1, welche die Kupplungsanordnung in einem Längsschnitt zeigt, wird deren grundsätzlicher Aufbau näher erläutert. Die weitgehend schematisch dargestellte Kupplungsanordnung besteht aus einem Kupplungskopf 1, der mit einer pneumatischen Versorgungsleitung 2 versehen ist. Um die Versorgungsleitung 2 des Kupplungskopfs 1 mit der Versorgungsleitung der Gegenkupplung (nicht dargestellt) verbinden zu können, sind verschiedene Elemente vorgesehen, auf die nachfolgend noch näher eingegangen wird. Unter pneumatischer Versorgungsleitung kann im vorliegenden Fall sowohl eine Bremsleitung wie auch eine herkömmliche pneumatische Speiseleitung verstanden werden, wobei ein Kupplungskopf natürlich auch mit beiden der genannten Versorgungsleitungen versehen sein kann. Die beiden Versorgungsleitungen werden vorzugsweise übereinander angeordnet. Der Einfachheit halber wird nachfolgend jedoch nur jeweils von einer pneumatischen Versorgungsleitung gesprochen. Es versteht sich, dass bei Vorhandensein von zwei pneumatischen Versorgungsleitungen vorzugsweise beide mit den nachfolgend im Einzelnen dargelegten Elementen versehen sind, bzw. nach dem erläuterten Prinzip funktionieren, wobei ggf. nur ein 3/2-Wege-Ventil zum Ansteuern der entsprechenden Elemente vorgesehen werden muss.

Die Anordnung und Funktionsweise dieses 3/2-Wege-Ventils wird nachfolgend noch näher erläutert.

Der Kupplungskopf 1 weist auf der Kupplungsseite eine schräge Kupplungsfläche 3 auf, welche endseitig mit einer Seitenwange 4 zur Aufnahme der Gegenkupplung versehen ist. Unter schräg ist im vorliegenden Fall zu verstehen, dass die Kupplungsfläche 3 einen Winkel mit der Längsmittenachse L des Kupplungskopfs 1 einschliesst. Im Normalfall fällt die Längsmittenachse L des Kupplungskopfs 1 mit der Längsmittenachse L des Schienenfahrzeugs (nicht dargestellt) zusammen. Auf der der Seitenwange 4 gegenüberliegenden Seite ist der Kupplungskopf 1 mit einer austauschbaren Kunststoffplatte 6 zur Bildung einer der Kupplungsfläche 3 vorgelagerten Stoss- und Gleitfläche 7 versehen. Diese Stoss- und Gleitfläche 7 steht um den Abstand H gegenüber der Kupplungsfläche 3 vor.

Die Versorgungsleitung 2 mündet innerhalb der schrägen Kupplungsfläche 3 aus dem Kupplungskopf 1. Zum Kuppeln der Versorgungsleitung 2 ist innerhalb der Kupplungsfläche 3 ein Anschlusselement 9 angeordnet, welches ein Kupplungsorgan 10 aufweist. Das Kupplungsorgan 10 ist mit einer zentralen, mit der Versorgungsleitung in Verbindung stehenden Durchgangsöffnung 5 versehen und pneumatisch zwischen einer eingerückten Ruhestellung und einer ausgerückten Wirkstellung verschiebbar. Das Kupplungsorgan 10 ist von einer in die Kupplungsfläche 3 eingelassenen Buchse 11 umgeben. Die Buchse 11 ist mit einem ringförmigen Absatz 12 und das Kupplungsorgan 10 mit einem ringförmigen Bund 13 versehen. Zwischen dem Absatz 12 der Buchse 11 und dem Bund 13 des Kupplungsorgans 10 ist eine Druckfeder 14 eingespannt, welche das Kupplungsorgan 10 in die hier dargestellte, eingerückte Ruhestellung drückt. Das Kupplungsorgan 10 ist stirnseitig mit einer umlaufenden Dichtlippe 15 versehen.

In einem abgewinkelten Abschnitt der pneumatischen Versorgungsleitung 2 ist ein Absperrventil 17 angeordnet, welches zum Absperren der Versorgungsleitung 2 im ungekuppelten Zustand des Kupplungskopfs 1 dient. Vor dem abgewinkelten Abschnitt ist die pneumatische Versorgungsleitung mit 2.1 und danach mit 2.2 bezeichnet. Das Absperrventil 17 weist ein mittels einer Feder 19 belastetes Absperrorgan 18 auf, welches im Ruhezustand die Versorgungsleitung 2 an einem an das Absperrorgan 18 angepassten Ventilsitz 22 absperrt. Auf der Rückseite ist das Absperrorgan 18 mit einem umlaufenden Bund 20 versehen. Im abgewinkelten Abschnitt der Versorgungsleitung 2 ist ein den Vorderteil des Absperrorgans 18 umgebender Ringkanal 27 vorgesehen. Zur mechanischen Sicherung von mechanischen Kupplungselementen (nicht dargestellt), welche beim Kupplungsvorgang an dem jeweils anderen Kupplungskopf (Gegenkupplung) einrasten und die beiden Kupplungsköpfe mechanisch miteinander verbinden, ist ein Verriegelungsorgan 16 vorgesehen. Das Verriegelungsorgan 16 weist drei Stellungen auf: eine mit A bezeichnete kuppelbereite Stellung, eine Verriegelungsstellung B und eine entkuppelte Stellung C. Am Ende des mechanischen Kupplungsvorgangs dreht sich das Verriegelungsorgan 16 in die mit B bezeichnete Verriegelungsstellung. In dieser Verriegelungsstellung B sichert das Verriegelungsorgan 16 den mechanischen Kupplungsmechanismus gegen ein ungewolltes Lösen. Im weiteren ist, wie bereits vorgängig erwähnt, ein pneumatisches 3/2-Wege-Ventil 23 zur pneumatischen Ansteuerung des Kupplungsorgans 10 sowie des Absperrventils 17 vorgesehen. Dieses 3/2-Wege-Ventil 23 ist mechanisch derart mit dem Verriegelungsorgan 16 gekoppelt, dass es sich in den Stellungen A und C des Verriegelungsorgans 16 in der oberen Ruhestellung (Entkupplungsstellung) befindet, während es bei der Stellung B des Verriegelungsorgans 16 in der unteren Wirkstellung (Kupplungsstellung) verharrt.

Vom Ringkanal 27 führt eine Anschlussleitung 24 auf die linke Eingangsseite des 3/2-Wege-Ventils 23, wodurch letzteres pneumatisch mit dem vor dem Absperrorgan 18 liegenden rechten Teil 2.1 der Versorgungsleitung 2 verbunden ist. Von der rechten Ausgangsseite des 3/2-Wege-Ventils 23 führt eine erste Abgangsleitung 25 auf die Rückseite des Bunds 13 des Kupplungsorgans 10 und eine zweite Abgangsleitung 26 auf die Vorderseite des am Absperrorgan 18 angeordneten Bunds 20.

Das Absperrorgan 18 des Absperrventils 17 weist eine Durchgangsbohrung 21 auf, welche die Innenseite des Absperrorgans 18 pneumatisch mit dem vor dem Absperrorgan 18 liegenden rechten Teil 2.1 der Versorgungsleitung 2 verbindet. Dadurch wird die Rückseite (Innenseite) des Absperrorgans 18 mit dem im rechten Teil 2.1 der Verbindungsleitung vorherrschenden Druck beaufschlagt und auf der mit F3 bezeichneten Fläche derart belastet, dass die Wirkung der Feder 19 im geschlossenen Zustand des Absperrorgans 18 unterstützt wird. Das Absperrorgan 18 ist mit einer weiteren, pneumatisch beaufschlagbaren Fläche F2 versehen, welche letztere derart dimensioniert ist, dass bei der Druckbeaufschlagung der zweiten Fläche F2 über die Abgangsleitung 26, die auf diese weitere Fläche F2 einwirkende Kraft zumindest um die Federvorspannung der Feder 19 grösser ist, als die durch Druckbeaufschlagung über die Versorgungsleitung 2 auf die erste Fläche F2 ausgeübte Kraft, so dass das Absperrorgan 18 pneumatisch entgegen der Federkraft verschiebbar ist. Nachdem das Absperrorgan vom Ventilsitz 22 abgehoben hat, gleicht sich der Druck auf der Vorderseite dem Druck auf der Rückseite des Absperrorgans 18 an, wodurch das Absperrorgan schlagartig in die Offenstellung bewegt wird. Durch diese Gestaltung wird zudem bewirkt, dass nach dem Öffnen des Absperrorgans 18 nur noch ein geringer Druck auf die Ringfläche F2 einwirken muss, damit das Absperrorgan 18 in der Offenstellung verharrt.

Bei Druckbeaufschlagung der beiden Abgangsleitungen 25, 26 über das Ventil 23 wird auch das Kupplungsorgan 10 entgegen der Kraft der Feder 14 pneumatisch verschoben. Die druckwirksame Fläche auf der Rückseite des Bunds 13 des Kupplungsorgans 10 ist mit F1 bezeichnet. Die druckwirksame Fläche F1 am Bund 13 des Kupplungsorgans 10 bzw. am Bund 20 des Absperrorgans 18 ist dabei in Relation zur jeweiligen Federkraft derart dimensioniert, dass zuerst das Kupplungsorgan 10 von der Ruhe- in die Wirkstellung und erst danach das Absperrorgan 18 von der Absperr- in die Offenstellung bewegt wird. Dadurch kann verhindert werden, dass die Anschlussleitung 2 geöffnet wird, bevor diese über das Kupplungsorgan 10 mit der Anschlussleitung der Gegenkupplung verbunden ist. Vorzugsweise ist das Kupplungsorgan 10 pneumatisch mindestens um den senkrechten Abstand H zwischen der Stoss- und Gleitfläche 7 und der Kupplungsfläche 3 über die Kupplungsfläche 3 hinaus verschiebbar. Dadurch kann sichergestellt werden, dass auch dann eine pneumatische Verbindung zwischen dem Kupplungsorgan 10 der diesseitigen Anschlussleitung 2 und dem Kupplungsorgan der Anschlussleitung der Gegenkupplung zustande kommt, wenn nur das diesseitige Kupplungsorgan 10 von der Ruhe- in die Wirkstellung verschoben wird. Dies ist beispielsweise dann der Fall, wenn nur die eine, diesseitige, Kupplungsanordnung mit Druckluft versorgt ist, wie dies nachfolgend noch näher erläutert wird.

Anhand der Figuren 2 bis 4 wird der Kupplungsvorgang und das Verbinden der Versorgungsleitungen zwischen dem diesseitigen Kupplungskopf und dem Kupplungskopf einer Gegenkupplung näher erläutert, wobei davon ausgegangen wird, dass beide Kupplungsköpfe mit Druckluft versorgt sind. Gleiche Teile der Gegenkupplung sind mit den gleichen Bezugszeichen sowie dem Zusatz "a" versehen.

In der Figur 2 befindet sich der diesseitige Kupplungskopf 1 wie auch die Gegenkupplung 1a, von der nur der Bereich um das Kupplungsorgan 10a dargestellt ist, im Ausgangszustand, d.h. in der kuppelbereiten Stellung. Das Verriegelungsorgan 16 steht dabei in der kuppelbereiten Stellung A und das damit verbundene 3/2-Wege-Ventil 23 in der oberen Ruhestellung, in der die beiden Abgangsleitungen 25, 26 zur Atmosphäre hin offen sind, während die Anschlussleitung 24 innerhalb des Ventils 23 gesperrt ist. Das Kupplungsorgan 10 befindet sich im eingerückten Ruhezustand, so dass es von der eine Relativbewegung ausführenden Gegenkupplung 1a nicht beschädigt wird. Das Absperrorgan 18 nimmt den die Versorgungsleitung 2 absperrenden Ruhezustand ein.

Fig. 3 zeigt den Zustand nachdem die beiden Kupplungsköpfe mechanisch miteinander gekuppelt wurden. Nun befindet sich das Verriegelungsorgan 16 in der Verriegelungsstellung B und das Ventil 23 wurde von der oberen Ruhe- in die untere Wirkstellung umgeschaltet, in der die beiden Abgangsleitungen 25, 26 über das Ventil 23 mit Druckluft beaufschlagt sind. In diesem Zustand wird der Bund des Kupplungsorgans 10 mit Druckluft beaufschlagt, wodurch das Kupplungsorgan 10 pneumatisch nach vorne in die dargestellte Wirkstellung verschoben wird. Nun besteht über die beiden Kupplungsorgane 10, 10a eine Verbindung zwischen den Versorgungsleitungen 2, 2a. Es versteht sich, dass in der Gegenkupplung 1a der gleiche Vorgang abläuft, indem deren Kupplungsorgan 10a ebenfalls nach vorne in die Wirkstellung bewegt wird, so dass sich die beiden Kupplungsorgane 10, 10a schliesslich in etwa in der Mitte zwischen den beiden Kupplungen treffen, wie dies im vorliegenden Fall dargestellt ist.

Nachdem das Kupplungsorgan 10 in die Wirkstellung bewegt wurde, wird auch das Absperrorgan 18 entgegen der Federkraft pneumatisch von der Absperr- in die Offenstellung verschoben, wodurch die Versorgungsleitung 2 geöffnet wird und die beiden Kupplungsköpfe 1, 1a pneumatisch miteinander verbunden sind (Fig. 4). Die stirnseitig am jeweiligen Kupplungsorgan 10 angeordneten Dichtlippe 15 (Fig. 1) stellt dabei ein dichte Verbindung sicher.

Anhand der Figuren 5 bis 7 wird der Entkupplungsvorgang erläutert. Um die beiden Kupplungsköpfe 1, 1a zu entkuppeln, wird zuerst das Verriegelungsorgan 16 von der Verriegelungsstellung B in die entkuppelte Stellung C verdreht. Dies kann, je nach Auslegung der Kupplung, manuell oder automatisch erfolgen. Durch das Verdrehen des Verriegelungsorgans 16 werden die mechanischen Kupplungselemente entriegelt und das Ventil 23 wird von oberen Kupplungs- in die untere Entkupplungsstellung umgeschaltet, wodurch der Druck in den Abgangsleitungen 25, 26 in die Atmosphäre entweichen kann. Unter der Last der jeweiligen Feder bewegt sich zuerst das Absperrorgan 18 von der Offen- in die Absperrstellung und schliesst die Versorgungsleitung (Fig. 5). Danach wird das Kupplungsorgan 10 in die eingerückte Ruhestellung bewegt (Fig. 6) und unterbricht die Verbindung zwischen den Versorgungsleitungen. Schliesslich wird die Gegenkupplung 1a mechanisch entfernt und das Verriegelungsorgan 16 in die kuppelbereite Stellung A verdreht (Fig. 7).

Die Figuren 8 bis 10 zeigen verschiedene Phasen während des Kupplungsvorgangs, wobei im Gegensatz zu dem eingangs erläuterten Kupplungsvorgang nur der rechte, diesseitige, der beiden zu kuppelnden Kupplungsköpfe 1, 1a mit Druckluft versorgt ist.

Der grundlegende Unterschied zu dem in den Fig. 2 bis 4 gezeigten Beispiel besteht darin, dass in diesem Fall das Kupplungsorgan 10 des rechten Kupplungskopfs 1 um etwa den doppelten Betrag bewegt werden muss, damit eine Verbindung zwischen den beiden Versorgungsleitungen 2, 2a zustande kommt, da das Kupplungsorgan 10a des linken Kupplungskopfs 1a in der Ruhestellung verharrt. Dieser Zustand ist in den Fig. 9 und 10 dargestellt. Nachdem sich das rechte Kupplungsorgan 10 am Kupplungsorgan 10a der Gegenkupplung 1a angelegt hat, bewegt sich das Absperrorgan 18 im diesseitigen Kupplungskopf 1 von Absperr- in die Offenstellung, wodurch nun die Versorgungsleitung 2a in der Gegenkupplung 1a ebenfalls mit Druckluft versorgt wird und deren Druck ansteigt. Dadurch wird die Stirnseite des Absperrorgans der Gegenkupplung 1a ebenfalls mit Druckluft beaufschlagt, so dass sich dieses vom Ventilsitz abhebt. Da das 3/2-Wege-Ventil in der Gegenkupplung 1a bereits beim mechanischen Kupplungsvorgang von der Ruhe- in die Wirkstellung verschoben wurde, wird nun das Absperrorgan von der Absperr- in die Offenstellung bewegt. Danach wird der Bund des Kupplungsorgans 10a sowie des Absperrorgans (nicht dargestellt) mit Druckluft pneumatisch beaufschlagt und die beiden Kupplungsorgane 10, 10a pendeln sich mit der Zeit in einer Mittelstellung zwischen den beiden Kupplungsköpfen 1, 1a ein.

Anhand der Fig. 11 und 12 wird ein ungewolltes Trennen der Kupplungsköpfe beschrieben. Es wird davon ausgegangen, dass die beiden Kupplungsköpfe 1, 1a, wie in der Fig. 11 dargestellt, mechanisch und pneumatisch miteinander gekuppelt sind, und sich das Verriegelungsorgan 16 in der Kupplungsstellung B befindet. Wenn aus diesem Zustand der eine (linke) Kupplungskopf ungewollt abgetrennt wird, so entweicht in beiden Kupplungsköpfen 1, 1a die Druckluft über das jeweilige Kupplungsorgan 10, 10a in die Atmosphäre. Da sich das 3/2-Wege-Ventil 23 jedoch weiterhin in der unteren Wirkstellung (Kupplungsstellung) befindet, bleibt das Absperrorgan 18 über die Leitung 26 weiterhin pneumatisch beaufschlagt und verharrt in der Offenstellung, so dass der Druck in der Versorgungsleitung 2 konstant tief bleibt. Daher eignet sich eine derartige Kupplungsanordnung insbesondere auch zum Verbinden der pneumatischen Versorgungsleitungen, wie sie für die pneumatisch zu lösende Bremsen vorgesehen und heutzutage üblicherweise an Schienenfahrzeugen auch eingesetzt werden. Sobald nämlich ein Druckabfall im pneumatischen Bremssystem entsteht, wird zwangsweise eine Notbremsung eingeleitet.

Fig. 13 zeigt einen Kupplungskopf mit einem alternativen Ausführungsbeispiel eines Kupplungsorgans 29, wobei das Anschlusselement wiederum mit dem Bezugszeichen 9 versehen ist. Das Kupplungsorgan 29 ist mit einem Kopfteil 30 versehen, das eine abgeschrägte Mantelfläche 8 aufweist. Die Mantelfläche 8 schliesst mit der Längsmittenachse 34 des Kupplungsorgans 29 einen Winkel a von mehr als 45° ein.

Durch die Vorspannung einer Feder 31 wird das Kupplungsorgan 29 in die hier dargestellte, ausgerückte Ruhestellung gedrückt, in der der Kopfteil 30 die Kupplungsfläche 3 um mindestens den Abstand H überragt. Das Kupplungsorgan 29 ist entgegen der Federkraft quer zur Kupplungsfläche 3 verschiebbar. Der grundlegende Unterschied gegenüber dem vorgängig, anhand der Figuren 1 bis 12 erläuterten Kupplungsorgan 10 besteht darin, dass das hier dargestellte Kupplungsorgan 29 zum einen eine ausgerückte Ruhestellung aufweist und zum anderen nicht pneumatisch von der Ruhe- in die Wirkstellung verschoben wird. Vielmehr weist das Kupplungsorgan 29 eine ausgerückte Ruhestellung auf. Zudem wird das Kupplungsorgan 29 beim Kupplungsvorgang an der abgeschrägten Mantelfläche 8 durch die Gegenkupplung 1b relativ zur Kupplungsfläche 3 verschoben. Dadurch kann die Gegenkupplung 1b das Kupplungsorgan 29 überfahren, ohne dass die Gefahr einer Beschädigung desselben besteht. Das Kupplungsorgan ist auch in diesem Fall mit einer zentralen Durchgangsöffnung 32 und einer die Durchgangsöffnung 32 umfassenden, stirnseitig angeordneten Dichtung 33 versehen. Ggf. kann bei dieser Variante auf das in der pneumatischen Leitung angeordnete Absperrventil 17 auch verzichtet werden.

Es versteht sich, dass die Kombination eines pneumatisch verschiebbaren und eines mit einer abgeschrägten Mantelfläche 8 versehenen Kopfteils 30 durchaus eine sinnvolle und ausführbare Variante darstellt. Durch eine solche Kombination kann beispielsweise sichergestellt werden, dass im Falle eines Verklemmens des Kopfteils in der ausgerückten Stellung, das Kupplungsorgan von der Gegenkupplung in die eingerückte Stellung bewegt wird.

Ergänzend ist festzuhalten, dass ein gemäss Fig. 1 ausgebildeter Kupplungskopf ohne weiteres mit einem gemäss Fig. 13 ausgebildeten Kupplungskopf gekuppelt werden kann.

Die Vorteile einer erfindungsgemäss ausgestalteten Kupplungsanordnung lassen sich wie folgt festhalten:
- kompakter Aufbau des Kupplungskopfs;
- keine separate Energiezufuhr zum Kuppeln der Versorgungsleitungen notwendig; ggf. wird die pneumatische Energie der Druckluft zum Bewegen der die Verbindung zwischen den pneumatischen Versorgungsleitungen herstellenden Kupplungsorgane verwendet;
- einfache, sichere und zuverlässige Funktionsweise;
- ein sicheres Kuppeln ist auch dann gewährleistet, wenn nur der eine der beiden zu verbindenden Kupplungsköpfe mit Druckluft versorgt ist;
- im Falle einer ungewollten Trennung wird eine Notbremsung eingeleitet;
- Beim Ausführungsbeispiel gemäss Fig. 1 ist im entkuppelten Zustand (Hebel 16 in Position C) die pneumatische Leitung zwischen den beiden Fahrzeugen physikalisch getrennt, auch wenn die Kupplungsköpfe noch aneinander anliegen. Dies wird dadurch erreicht, dass das Kupplungsorgan 10 nach dem Lösen der mechanischen Kupplung pneumatisch entlastet wird und sich durch die Federvorspannung in die eingerückte Ruhestellung bewegt, so dass ein ungewolltes pneumatisches "Auffüllen" des Gegenfahrzeugs nicht möglich ist.

## Patentansprüche

1. Kupplungsanordnung für Schienenfahrzeuge, mit einem mit einer schräg verlaufenden Kupplungsfläche (3) versehenen Kupplungskopf (1), der mit zumindest einer pneumatischen Versorgungsleitung (2) versehen ist, die beim Kupplungsvorgang mit der pneumatischen Versorgungsleitung der Gegenkupplung (1a) zu verbinden ist, **dadurch gekennzeichnet, dass** die Versorgungsleitung (2) mit einem innerhalb der Kupplungsfläche (3) angeordneten Anschlusselement (9) versehen ist, welches ein zwischen einer Ruhestellung und einer Wirkstellung bewegbares Kupplungsorgan (10, 29) aufweist, wobei sich das Kupplungsorgan (10) im kuppiungsbereiten Zustand des Kupplungskopfs (1) in einer eingerückten Ruhestellung befindet und/oder mit einem eine abgeschrägte Mantelfläche (8) aufweisenden Kopfteil (30) versehen ist, an welcher das ausgerückte Kupplungsorgan (29) beim Kupplungsvorgang von der Gegenkupplung (1a) relativ zur Kupplungsfläche (3) verschiebbar ist.

2. Kupplungsanordnung nach Anspruch 1, **dadurch gekennzeichnet, dass** das Kupplungsorgan (10, 29) eine zentrale, mit der Versorgungsleitung verbundene Durchgangsöffnung (5, 32) aufweist und auf seiner Vorderseite mit einer die Durchgangsöffnung (5, 32) umfassenden Dichtung (15, 33) versehen ist.

3. Kupplungsanordnung nach Anspruch 1 oder 2, **dadurch gekennzeichnet, dass** das Kupplungsorgan (29) quer zur Kupplungsfläche (3) verschiebbar ist und mit einem eine abgeschrägte Mantelfläche (8) aufweisenden Kopfteil (30) versehen ist, welche Mantelfläche (8) mit der Längsmittenachse (34) des Kupplungsorgans (29) einen Winkel (a) von mehr als 45° einschliesst.

4. Kupplungsanordnung nach einem der vorhergehenden Ansprüche, **dadurch gekennzeichnet, dass** das Kupplungsorgan (29) mittels einer Feder (31) belastet ist, welche das Kupplungsorgan (29) in eine ausgerückte Ruhestellung zu drücken bestimmt ist, wobei das Kupplungsorgan (29) beim Kupplungsvorgang von der Gegenkupplung (1b) entgegen der Federkraft von der ausgerückten Ruhe- in eine eingerückte Wirkstellung verschiebbar ist.

5. Kupplungsanordnung nach einem der Ansprüche 1 bis 3, **dadurch gekennzeichnet, dass** das Kupplungsorgan (10) mittels einer Feder (14) belastet ist, welche das Kupplungsorgan (10) in eine eingerückte Ruhestellung zu drücken bestimmt ist, und dass das Kupplungsorgan (10) nach der mechanischen Kupplung des Kupplungskopfs (1) mit der Gegenkupplung (1a) entgegen der Federkraft pneumatisch von der eingerückten Ruhe- in die ausgerückte Wirkstellung verschoben wird.

6. Kupplungsanordnung nach einem der Ansprüche 1 bis 3, **dadurch gekennzeichnet, dass** das Kupplungsorgan (10) mittels einer Feder (14) belastet ist, welche das Kupplungsorgan (10) im Ruhezustand in eine eingerückte Stellung zu drücken bestimmt ist.

7. Kupplungsanordnung nach einem der vorhergehenden Ansprüche, **dadurch gekennzeichnet, dass** in der pneumatischen Versorgungsleitung (2) ein Absperrventil (17) angeordnet ist, welches mit einem die Versorgungsleitung (2) im ungekuppelten Zustand des Kupplungskopfs (1) absperrenden Absperrorgan (18) versehen ist.

8. Kupplungsanordnung nach Anspruch 7, **dadurch gekennzeichnet, dass** Steuermittel (23) zur pneumatischen Betätigung des Absperrventils (17) vorgesehen sind, welche Steuermittel (23) von einem das Ende des Kupplungsvorgangs signalisierenden Verriegelungsorgan (16) derart betätigbar sind, dass das Absperrorgan (18) nach der erfolgten mechanischen Kupplung des Kupplungskopfs (1) mit der Gegenkupplung (1a) pneumatisch von der Absperr- in die Offenstellung verschiebbar ist.

9. Kupplungsanordnung nach Anspruch 7 oder 8, **dadurch gekennzeichnet, dass** das Absperrorgan (18) des Absperrventils (17) mittels einer Feder (19) in Schliessrichtung belastet ist.

10. Kupplungsanordnung nach Anspruch 9, **dadurch gekennzeichnet, dass** das Absperrorgan (18) des Absperrventils (17) mit einer ersten, pneumatisch beaufschlagbaren, das Absperrorgan (18) im geschlossenen Zustand in Schliessrichtung belastenden Fläche (F3) versehen ist, und dass das Absperrorgan (18) mit einer zweiten, pneumatisch beaufschlagbaren, das Absperrorgan (18) entgegen der Schliessrichtung belastenden Fläche (F2) versehen ist, welche letztere derart dimensioniert ist, dass bei der Druckbeaufschlagung der zweiten Fläche (F2) über die Versorgungsleitung (2), die auf die zweite Fläche (F2) einwirkende Kraft zumindest um die Federvorspannung der Feder (19) grösser ist, als die durch Druckbeaufschlagung über die Versorgungsleitung (2) auf die erste Fläche (F2) ausgeübte Kraft, so dass das Absperrorgan (18) pneumatisch entgegen der Federkraft verschiebbar ist.

11. Kupplungsanordnung nach Anspruch 7, **dadurch gekennzeichnet, dass** gemeinsame Steuermittel (23) zur pneumatischen Betätigung des Kupplungsorgans (10) und des Absperrorgans (18) vorgesehen sind.

12. Kupplungsanordnung nach Anspruch 7 oder 11, **dadurch gekennzeichnet, dass** das Absperrorgan (18) gegenüber dem Kupplungsorgan (10) verzögert von der Ruhe- in die Wirkstellung verschoben wird.

13. Kupplungsanordnung nach Anspruch 7 oder 11, **dadurch gekennzeichnet, dass** das Kupplungsorgan (10) gegenüber dem Absperrorgan (18) verzögert von der Wirk- in die Ruhestellung verschoben wird.

14. Kupplungsanordnung nach einem der Ansprüche 11 bis 13, **dadurch gekennzeichnet, dass** das jeweilige Verhältnis zwischen der druckbeaufschlagbaren Fläche (F1, F2) und der Federvorspannung beim Kupplungsorgan (10) grösser ist als beim Absperrorgan (18), so dass das Kupplungsorgan (10) vor dem Absperrorgan (17) von der Ruhe- in die Wirkstellung bzw. von der Absperr- in die Offenstellung verschoben wird.

15. Kupplungsanordnung nach einem der Ansprüche 11 bis 13, **dadurch gekennzeichnet, dass** das jeweilige Verhältnis zwischen der druckbeaufschlagbaren Fläche (F1, F2) und der Federvorspannung beim Kupplungsorgan (10) grösser ist als beim Absperrorgan (18), so dass das Absperrorgan (17) vor dem Kupplungsorgan (10) von der Wirk- in die Ruhestellung bzw. von der Offen- in die Absperrstellung verschoben wird.

16. Kupplungsanordnung nach Anspruch 11, **dadurch gekennzeichnet, dass** die Steuermittel ein 3/2-Wege-Ventil (23) zur pneumatischen Betätigung des Kupplungsorgans (10) sowie des Absperrorgans (18) umfassen.

17. Kupplungsanordnung nach Anspruch 11 oder 16, **dadurch gekennzeichnet, dass** die pneumatischen Steuermittel (23) von der Anschlussleitung (2) gespeist werden.

18. Kupplungsanordnung nach einem der Ansprüche 7 bis 10, **dadurch gekennzeichnet, dass** die Versorgungsleitung (2) im Kupplungskopf (1) abgewinkelt ausgeführt ist und einen Ventilsitz (22) bildet, an dem sich das Absperrorgan (18) in der Absperrstellung anlegt.

19. Kupplungsanordnung nach einem der vorhergehenden Ansprüche, **dadurch gekennzeichnet, dass** der Kupplungskopf (1) eine der Kupplungsfläche (3) vorgelagerte Stoss- und Gleitfläche (7) aufweist und das Kupplungsorgan (10) pneumatisch oder durch die Vorspannung der Feder mindestens um den senkrechten Abstand (H) zwischen der Stoss- und Gleitfläche (7) und der Kupplungsfläche (3) über die Kupplungsfläche (3) hinaus verschiebbar ist.

## Claims

1. Coupling arrangement for rail vehicles, having a coupling head (1) which is provided with an obliquely extending coupling face (3) and with at least one pneumatic supply line (2) which has to be connected to the pneumatic supply line of the mating coupling (1a) during the coupling process, **characterized in that** the supply line (2) is provided with a connecting element (9) which is arranged inside the coupling face (3) and has a coupling element (10, 29) which can be moved between a position of rest and an active position, the coupling element (10) being in an engaged position of rest in the state in which the coupling head (1) is ready to couple and/or said coupling element (10) being provided with a head part (30) which has a bevelled outer face (8) on which the disengaged coupling element (29) can be displaced relative to the coupling face (3) by the mating coupling (1a) during the coupling process.

2. Coupling arrangement according to Claim 1, **characterized in that** the coupling element (10, 29) has a central through-opening (5, 32) which is connected to the supply line and is provided on its front side with a seal (15, 33) which surrounds the through-opening (5, 32).

3. Coupling arrangement according to Claim 1 or 2, **characterized in that** the coupling element (29) can be displaced transversely with respect to the coupling face (3) and is provided with a head part (30) which has a bevelled outer face (8) and which outer face (8) includes an angle (a) of more than 45° with the longitudinal centre axis (34) of the coupling element (29).

4. Coupling arrangement according to one of the preceding claims, **characterized in that** the coupling element (29) is loaded by means of a spring (31) which is intended to press the coupling element (29) into a disengaged position of rest, the coupling element (29) being capable of being displaced counter to the spring force from the disengaged position of rest into an engaged active position by the mating coupling (1b) during the coupling process.

5. Coupling arrangement according to one of Claims 1 to 3, **characterized in that** the coupling element (10) is loaded by means of a spring (14) which is intended for pressing the coupling element (10) into an engaged position of rest, and **in that** after the mechanical coupling of the coupling head (1) to the mating coupling (1a) the coupling element (10) is displaced pneumatically counter to the spring force from the engaged position of rest into the disengaged active position.

6. Coupling arrangement according to one of Claims 1 to 3, **characterized in that** the coupling element (10) is loaded by means of a spring (14) which is intended to press the coupling element (10) into an engaged position in the state of rest.

7. Coupling arrangement according to one of the preceding claims, **characterized in that** a shut-off valve (17) which is provided with a shut-off element (18) which shuts off the supply line (2) in the uncoupled state of the coupling head (1) is arranged in the pneumatic supply line (2).

8. Coupling arrangement according to Claim 7, **characterized in that** control means (23) are provided for pneumatically activating the shut-off valve (17), which control means (23) can be activated by a locking element (16) which signals the end of the coupling process, in such a way that the shut-off element (18) can be displaced pneumatically from the shut-off position into the open position after the coupling head (1) has been coupled mechanically to the mating coupling (1a).

9. Coupling arrangement according to Claim 7 or 8, **characterized in that** the shut-off element (18) of the shut-off valve (17) is loaded in the closing direction by means of a spring (19).

10. Coupling arrangement according to Claim 9, **characterized in that** the shut-off element (18) of the shut-off valve (17) is provided with a first face (F3) which can be acted on pneumatically and which loads the shut-off element (18) in the closing direction in the closed state, and **in that** the shut-off element (18) is provided with a second face (F2) which can be acted on pneumatically and which loads the shut-off element (18) counter to the closing direction and which is dimensioned in such a way that when pressure is applied to the second face (F2) via the supply line (2) the force acting on the second face (F2) is larger, by an amount at least equal to the spring bias of the spring (19), than the force exerted on the first face (F3) by the application of pressure via the supply line (2) so that the shut-off element (18) can be displaced pneumatically counter to the spring force.

11. Coupling arrangement according to Claim 7, **characterized in that** common control means (23) are provided for pneumatically activating the coupling element (10) and the shut-off element (18).

12. Coupling arrangement according to Claim 7 or 11, **characterized in that** the shut-off element (18) is displaced from the position of rest into the active position with a delay compared to the coupling element (10).

13. Coupling arrangement according to Claim 7 or 11, **characterized in that** the coupling element (10) is displaced from the active position into the position of rest with a delay compared to the shut-off element (18).

14. Coupling arrangement according to one of Claims 11 to 13, **characterized in that** the respective ratio between the face (F1, F2) to which pressure can be applied and the spring bias at the coupling element (10) is larger than at the shut-off element (18) so that the coupling element (10) is displaced from the position of rest into the active position or from the shut-off position into the open position before the shut-off element (17).

15. Coupling arrangement according to one of Claims 11 to 13, **characterized in that** the respective ratio between the face (F1, F2) to which pressure can be applied and the spring bias at the coupling element (10) is larger than at the shut-off element (18) so that the shut-off element (17) is displaced from the active position into the position of rest or from the open position into the shut-off position before the coupling element (10).

16. Coupling arrangement according to Claim 11, **characterized in that** the control means comprise a 3/2-way valve (23) for pneumatically activating the coupling element (10) and the shut-off element (18).

17. Coupling arrangement according to Claim 11 or 16, **characterized in that** the pneumatic control means (23) are fed by the connecting line (2).

18. Coupling arrangement according to one of Claims 7 to 10, **characterized in that** the supply line (2) in the coupling head (1) is embodied in an angled fashion and forms a valve seat (22) against which the shut-off element (18) bears in the shut-off position.

19. Coupling arrangement according to one of the preceding claims, **characterized in that** the coupling head (1) has an abutting and sliding face (7) which is positioned in front of the coupling face (3), and the coupling element (10) can be displaced beyond the coupling face (3) pneumatically or by the bias of the spring by at least the perpendicular distance (H) between the abutting and sliding face (7) and the coupling face (3).

## Revendications

1. Agencement d'attelage pour véhicules sur rails, avec une tête d'attelage (1) munie d'une surface d'attelage (3) oblique, qui est munie d'au moins une conduite d'alimentation pneumatique (2) qui est à relier à la conduite d'alimentation pneumatique du contre-attelage (1a) lors du processus d'attelage, **caractérisé en ce que** la conduite d'alimentation (2) est munie d'un élément de jonction (9) disposé à l'intérieur de la surface d'attelage (3), qui comprend un organe d'attelage (10, 29) pouvant être déplacé entre une position de repos et une position de fonctionnement, l'organe d'attelage (10), à l'état prêt à l'attelage de la tête d'attelage (1), se trouvant dans une position de repos enclenchée et/ou étant muni d'une partie de tête (30) comprenant une aire latérale inclinée (8) sur laquelle l'organe d'attelage désenclenché (29) peut être déplacé lors du processus d'attelage par le contre-attelage (1a) par rapport à la surface d'attelage (3).

2. Agencement d'attelage selon la revendication 1, **caractérisé en ce que** l'organe d'attelage (10, 29) comprend un trou de passage central (5, 32) relié à la conduite d'alimentation et est muni sur l'avant d'un joint (15, 33) entourant le trou de passage (5, 32).

3. Agencement d'attelage selon la revendication 1 ou 2, **caractérisé en ce que** l'organe d'attelage (29) peut être déplacé en travers de la surface d'attelage (3) et est muni d'une partie de tête (30) comprenant une aire latérale inclinée (8), laquelle aire latérale (8) forme un angle (a) supérieur à 45° avec l'axe médian longitudinal (34) de l'organe d'attelage (29).

4. Agencement d'attelage selon l'une des revendications précédentes, **caractérisé en ce que** l'organe d'attelage (29) est chargé au moyen d'un ressort (31) qui est destiné à pousser l'organe d'attelage (29) dans une position de repos désenclenchée, l'organe d'attelage (29), lors du processus d'attelage, pouvant être déplacé par le contre-attelage (1 b) contre la force de ressort de la position de repos désenclenchée à une position de fonctionnement enclenchée.

5. Agencement d'attelage selon l'une des revendications 1 à 3, **caractérisé en ce que** l'organe d'attelage (10) est chargé au moyen d'un ressort (14) qui est destiné à pousser l'organe d'attelage (10) dans une position de repos enclenchée, et **en ce que** l'organe d'attelage (10), après l'attelage mécanique de la tête d'attelage (1) avec le contre-attelage (1a), est déplacé de manière pneumatique contre la force de ressort de la position de repos enclenchée à la position de fonctionnement désenclenchée.

6. Agencement d'attelage selon l'une des revendications 1 à 3, **caractérisé en ce que** l'organe d'attelage (10) est chargé au moyen d'un ressort (14) qui est destiné à pousser l'organe d'attelage (10) à l'état de repos dans une position enclenchée.

7. Agencement d'attelage selon l'une des revendications précédentes, **caractérisé en ce que**, dans la conduite d'alimentation pneumatique (2) est disposée une soupape d'arrêt (17) qui est munie d'un organe de fermeture (18) qui ferme la conduite d'alimentation (2) à l'état dételé de la tête d'attelage (1).

8. Agencement d'attelage selon la revendication 7, **caractérisé en ce que** sont prévus des moyens de commande (23) pour la commande pneumatique de la soupape d'arrêt (17), lesquels moyens de commande (23) sont actionnables par un organe de verrouillage (16) signalant la fin du processus d'attelage, de telle sorte que l'organe de fermeture (18), après l'attelage mécanique réussi de la tête d'attelage (1) avec le contre-attelage (1a), peut être déplacé de manière pneumatique de la position de fermeture à la position ouverte.

9. Agencement d'attelage selon la revendication 7 ou 8, **caractérisé en ce que** l'organe de fermeture (18) de la soupape d'arrêt (17) est chargé au moyen d'un ressort (19) dans la direction de fermeture.

10. Agencement d'attelage selon la revendication 9, **caractérisé en ce que** l'organe de fermeture (18) de la soupape d'arrêt (17) est muni d'une première surface (F3) pouvant recevoir une sollicitation pneumatique, qui charge l'organe de fermeture (18) à l'état fermé dans la direction de fermeture, et **en ce que** l'organe de fermeture (18) est muni d'une seconde surface (F2) pouvant recevoir une sollicitation pneumatique, qui charge l'organe de fermeture (18) contre la direction de fermeture, cette dernière étant dimensionnée de telle sorte que, lors de la mise sous pression de la seconde surface (F2) via la conduite d'alimentation (2), la force qui agit sur la seconde surface (F2) est plus importante d'au moins la précontrainte de ressort du ressort (19) que la force exercée sur la première surface (F3) par mise sous pression via la conduite d'alimentation (2), de sorte que l'organe de fermeture (18) peut être déplacé de manière pneumatique contre la force de ressort.

11. Agencement d'attelage selon la revendication 7, **caractérisé en ce que** sont prévus des moyens de commande communs (23) pour la commande pneumatique de l'organe d'attelage (10) et de l'organe de fermeture (18).

12. Agencement d'attelage selon la revendication 7 ou 11, **caractérisé en ce que** l'organe de fermeture (18) est déplacé en retard par rapport à l'organe d'attelage (10) de la position de repos à la position de fonctionnement.

13. Agencement d'attelage selon la revendication 7 ou 11, **caractérisé en ce que** l'organe d'attelage (10) est déplacé en retard par rapport à l'organe de fermeture (18) de la position de fonctionnement à la position de repos.

14. Agencement d'attelage selon l'une des revendications 11 à 13, **caractérisé en ce que** le rapport respectif entre la surface pouvant recevoir une pression (F1, F2) et la précontrainte du ressort est plus important chez l'organe d'attelage (10) que chez l'organe de fermeture (18), de sorte que l'organe d'attelage (10) est déplacé avant l'organe de fermeture (17) de la position de repos à la position de fonctionnement ou respectivement de la position de fermeture à la position ouverte.

15. Agencement d'attelage selon l'une des revendications 11 à 13, **caractérisé en ce que** le rapport respectif entre la surface pouvant recevoir une pression (F1, F2) et la précontrainte du ressort est plus important chez l'organe d'attelage (10) que chez l'organe de fermeture (18), de sorte que l'organe de fermeture (17) est déplacé avant l'organe d'attelage (10) de la position de fonctionnement à la position de repos ou respectivement de la position ouverte à la position de fermeture.

16. Agencement d'attelage selon la revendication 11, **caractérisé en ce que** les moyens de commande comprennent une soupape à 3/2 voies (23) pour la commande pneumatique de l'organe d'attelage (10) ainsi que de l'organe de fermeture (18).

17. Agencement d'attelage selon la revendication 11 ou 16, **caractérisé en ce que** les moyens de commande pneumatiques (23) sont alimentés par la conduite de raccordement (2).

18. Agencement d'attelage selon l'une des revendications 7 à 10, **caractérisé en ce que** la conduite d'alimentation (2) dans la tête d'attelage (1) est réalisée pliée et forme un siège de soupape (22) au niveau duquel l'organe de fermeture (18) s'appuie dans la position de fermeture.

19. Agencement d'attelage selon l'une des revendications précédentes, **caractérisé en ce que** la tête d'attelage (1) comprend une surface de butée et de roulement (7) située devant la surface d'attelage (3) et l'organe d'attelage (10) peut être déplacé de manière pneumatique ou par l'intermédiaire de la précontrainte du ressort d'au moins l'intervalle vertical (H) entre la surface de butée et de roulement (7) et la surface d'attelage (3) au-delà de la surface d'attelage (3).
